# EUROPÄISCHE PATENTANMELDUNG

(11) **EP 4 302 883 A1**
(43) Veröffentlichungstag der Anmeldung: **10.01.2024**
(21) Anmeldenummer: 22182722.3
(22) Anmeldetag: 04.07.2022
(51) Int. Cl.: B07B 13/16, B07B 1/28, B65G 21/14, B65G 11/12, B07B 1/46

(54) **SIEBVORRICHTUNG**

(71) Anmelder: Binder + Co AG, 8200 Gleisdorf (AT)
(72) Erfinder: Anibas, Franz, 8200 Gleisdorf (AT)
(74) Vertreter: KLIMENT & HENHAPEL

(57) **Zusammenfassung**

Die Erfindung betrifft eine Siebvorrichtung (1), umfassend einen mit einem Antrieb (3) in Schwingung (9) versetzbaren Siebkasten (2) mit zumindest einer Siebfläche (10), sowie eine Siebgutaufgabeeinrichtung (30) zur Aufgabe von Siebgut (S) an einem Aufgabeort (A1) auf die zumindest eine Siebfläche (10), wobei die zumindest eine Siebfläche (10) in einer vorgesehenen Längsförderrichtung (R) des Siebgutes (S) gesehen eine Sieblänge (17) aufweist, wobei der Aufgabeort (A1,A2,A3,A4) in Längsförderrichtung (R) in Bezug auf die zumindest eine Siebfläche (10) variabel einstellbar ist. Außerdem wird im Rahmen der Erfindung ein System (50) angegeben, welches System (50) eine Siebvorrichtung (1), zumindest eine der Siebvorrichtung (1) nachgeordnete Sortiervorrichtung (60, 70), sowie eine Steuerungseinrichtung (80) zur variablen Einstellung eines Aufgabeorts (A1,A2,A3,A4) umfasst.

## Beschreibung

### GEBIET DER ERFINDUNG

Die Erfindung betrifft eine Siebvorrichtung gemäß dem Oberbegriff von Anspruch 1. Weiters wird im Rahmen der Erfindung ein System umfassend eine erfindungsgemäße Siebvorrichtung sowie zumindest eine nachgeordnete Sortiervorrichtung angegeben.

### STAND DER TECHNIK

Aus dem Stand der Technik sind bereits Siebmaschinen bekannt, bei denen im Betriebszustand ein beweglich gelagerter, beispielsweise ein federnd gelagerter, Siebkasten und ein zusätzlicher Schwingrahmen mittels Unwuchtantrieb in Schwingung versetzt werden, wobei an Querträgern befestigte flexible Siebmatten abwechselnd gestreckt und gestaucht werden, um eine Verstopfungsfreie Siebung zu gewährleisten. Beim Sieben von Siebgut mit einer Partikelgrößenverteilung bzw. Korngrößenverteilung können beim Sieben des Partikelgemisches bzw. Korngemisches mit dieser Art von Siebmaschinen ein oder mehrere Trennschnitte erzielt werden, wobei die Trennschnitte jedoch durch die entsprechenden Sieblochweiten bzw. Maschenweiten in den jeweils installierten Siebbelägen vorgegeben sind.

Unter dem Begriff "Trennschnitt" versteht der Fachmann im Bereich der Siebtechnik jene Partikelgröße bzw. Korngröße des Siebgutes bzw. Aufgabegutes, bei der die Anteile von Überkorn im Feingut und Unterkorn im Grobgut etwa gleich groß sind. Die Sieblochweiten bzw. Maschenweiten einer Siebmaschine sind jeweils etwas größer als der gewünschte nominelle Trennschnitt zu wählen. Mit dem Begriff "Überkorn" im Feingut wird jener Anteil des Siebgutes bezeichnet, dessen Korngröße größer als der nominelle Trennschnitt ist. Der Begriff "Unterkorn" ist definiert als jener Anteil des Siebgutes, dessen Korngröße kleiner als der nominelle Trennschnitt ist. Die Ermittlung dieser Anteile erfolgt mittels Siebanalyse unter Verwendung entsprechender genormter Prüfsiebe.

Bei einer kontinuierlich arbeitenden Siebmaschine mit kontinuierlicher Zufuhr von Siebgut bzw. Aufgabegut bildet das im laufenden Betriebszustand abgetrennte Grobgut einen im Wesentlichen kontinuierlich anfallenden Grobkornstrom, und das abgetrennte Feingut einen im Wesentlichen kontinuierlich anfallenden Feinkornstrom.

Nachteilig ist bei der vorstehend genannten Art von Siebmaschinen jedoch, dass eine gewünschte Änderung der Trennschnitte jeweils einen Austausch der derzeit verwendeten Siebbeläge gegen Siebbeläge mit vergleichsweise kleineren oder größeren Lochweiten erforderlich macht. Dies erfordert allerdings jeweils eine Betriebsunterbrechung mit meist aufwändigen Umrüstarbeiten.

Solche bekannten Siebmaschinen können vorzugsweise zur Fraktionierung von Produktströmen für Sortiermaschinen, insbesondere für optische Sortiermaschinen, eingesetzt werden, wobei die Trennschnittlage derart gewählt wird, dass beispielsweise zwei einer Siebmaschine nachgeordnete Sortiermaschinen jeweils mit unterschiedlichen Größenfraktionen des Siebgutes so beschickt werden, dass ein möglichst optimales Sortierergebnis erzielt werden kann. Beispielsweise kann in einer solchen Konstellation von einer Siebmaschine eine erste Korngrößenfraktion mit Partikelgrößen des Siebgutes beispielsweise von 5-15 mm abgesiebt und einer dafür adaptierten, ersten nachgeordneten Sortiermaschine zugeführt werden, während eine zweite Korngrößenfraktion mit Partikelgrößen des Siebgutes beispielsweise von 15-40 mm, die von der Siebmaschine abgesiebt wird, einer eigens dafür adaptierten, zweiten nachgeordneten Sortiermaschine zugeführt werden kann.

Generell kann ein besseres Siebergebnis neben der geeigneten Wahl der Trennschnittlage außerdem durch Anpassung der Verweilzeit erreicht werden. Je höher die Verweilzeit des Siebgutes in einer möglichst optimal eingestellten Siebmaschine ist, desto besser ist üblicherweise die erzielte Trennleistung bzw. der Wirkungsgrad der Siebmaschine. Zusammenfassend können die Trennleistung bzw. der Wirkungsgrad einer Siebmaschine insbesondere bei siebwilligem bzw. rieselfähigem Siebgut unter anderem durch die geeignete Wahl der folgenden Parameter beeinflusst werden: Sieblochweite bzw. Maschenweite des verwendeten Siebes, Siebbelag, Siebdauer, Siebneigung, Sieblänge und Art der Schwingungen.

In der Praxis variieren allerdings die Korngrößen im Siebgut im laufenden Betrieb beispielsweise bei der Aufbereitung von Altglas stark insbesondere in einem Bereich von höherem Feinkornanteil bzw. höherem Anteil an Feingut und/oder in einem Bereich von höherem Grobkornanteil bzw. höherem Anteil an Grobgut. Solche Abweichungen in der Korngrößenverteilung des Siebgutes führen in der Folge zu einer Mengenverschiebung an den nachgeschalteten optischen Sortiermaschinen, was beispielsweise in einer unerwünschten Überlastung des Feingutstranges einer Sortiermaschine mit entsprechend verschlechtertem Sortierergebnis resultieren kann. Gleichzeitig wird in einem solchen Fall der Grobgutstrang der Sortiermaschine kaum mit Grobkornanteil beaufschlagt und daher nicht optimal genützt. Damit wird die gesamte Anlagenleistung einer Anlagenkombination aus Siebmaschine und nachgeordneten Sortiermaschinen verringert, wobei insgesamt auch die Sortierqualität sinkt. Diese Nachteile können jedoch nur behoben werden, wenn jeweils die gesamte Anlagenkombination abgestellt wird, entsprechende Siebbeläge in der Siebmaschine getauscht werden und der Trennschnitt jeweils entsprechend an die aktuellen Betriebsbedingungen der jeweiligen Sortieraufgabe angepasst wird, was die Verfügbarkeit einer solchen Siebmaschine bzw. einer Anlagenkombination aus Siebmaschine und einer oder mehreren nachgeordneten Sortiermaschinen jedoch stark reduziert.

### AUFGABE DER ERFINDUNG

Es ist daher eine Aufgabe der Erfindung, die Nachteile des Stands der Technik zu überwinden und dazu eine Siebvorrichtung vorzuschlagen, bei der die Trennleistung der Siebvorrichtung im laufenden Betrieb der Siebvorrichtung möglichst flexibel an sich ändernde Siebgüter bzw. Siebgutzusammensetzungen bzw. an geänderte Aufgabenstellungen angepasst werden kann, ohne dass dafür jeweils Betriebsunterbrechungen und entsprechende Umrüstarbeiten wie der Austausch von Siebbelägen erforderlich wären. Eine weitere Aufgabe der Erfindung besteht darin, eine Siebvorrichtung anzugeben, mit der zumindest ein Trennschnitt für einen Feinkornstrom und einen Grobkornstrom im laufenden Betrieb der Siebvorrichtung variabel an sich ändernde Siebgüter bzw. Siebgutzusammensetzungen angepasst werden kann.

Im Rahmen der Erfindung soll außerdem ein System angegeben werden, welches eine Siebvorrichtung sowie zumindest eine der Siebvorrichtung nachgeordnete Sortiervorrichtung umfasst, wobei mit dem System auch bei sich änderndem Siebgut eine möglichst optimale Beschickung der nachgeordneten Sortiervorrichtung und damit eine möglichst hohe Anlagenleistung, Anlagenflexibilität sowie Anlagenverfügbarkeit des Systems gewährleistet werden soll.

### DARSTELLUNG DER ERFINDUNG

Diese Aufgabe wird mit einer erfindungsgemäßen Siebvorrichtung gemäß Anspruch 1 gelöst. Weitere vorteilhafte optionale Ausführungsformen der Erfindung sind den abhängigen Ansprüchen sowie der Beschreibung zu entnehmen.

Erfindungsgemäß umfasst eine Siebvorrichtung einen mit einem Antrieb in Schwingung versetzbaren Siebkasten mit zumindest einer Siebfläche, sowie eine Siebgutaufgabeeinrichtung zur Aufgabe von Siebgut an einem Aufgabeort auf die zumindest eine Siebfläche, wobei die zumindest eine Siebfläche in einer vorgesehenen Längsförderrichtung des Siebgutes gesehen eine Sieblänge aufweist, wobei der Aufgabeort in Längsförderrichtung in Bezug auf die zumindest eine Siebfläche variabel einstellbar ist.

Besonders vorteilhaft ist, dass erforderlichenfalls der Aufgabeort des Siebgutes im laufenden Betrieb der erfindungsgemäßem Siebvorrichtung ohne Betriebsunterbrechungen in Längsförderrichtung relativ zur zumindest einen Siebfläche eingestellt werden kann, um die erzielbare Trennleistung bzw. den Wirkungsgrad der Siebmaschine möglichst flexibel an die jeweilige Trennaufgabe anpassen zu können. Durch variable Einstellung des jeweiligen Aufgabeorts in Längsförderrichtung kann die zur Verfügung stehende Siebfläche bzw. Sieblänge und damit einhergehend die Siebdauer bzw. die Verweilzeit des Siebgutes für die jeweilige Siebaufgabe verringert bzw. vergrößert werden.

Die Siebgutaufgabeeinrichtung kann dazu prinzipiell entweder starr bzw. ortsfest in Bezug zur zumindest einen Siebfläche angeordnet sein, wobei in der Siebgutaufgabeeinrichtung beispielsweise entsprechende verschließbare Austragsöffnungen wie Klappen, Schieber, und dergleichen so angeordnet sein können, dass durch entsprechendes Öffnen bzw. Justieren der für die jeweilige Trennaufgabe geeigneten Austragsöffnungen der Siebgutaufgabeeinrichtung der für die individuelle Siebaufgabe geeignete Aufgabeort des Siebgutes in Längsförderrichtung in Bezug zur betrachteten Siebfläche variabel eingestellt werden kann.

Alternativ dazu kann die Siebgutaufgabeeinrichtung in Längsförderrichtung relativ beweglich in Bezug zur zumindest einen Siebfläche angeordnet sein. Dazu kann beispielsweise die Siebgutaufgabeeinrichtung in Längsförderrichtung beweglich verschiebbar oder verfahrbar in Bezug zur Siebvorrichtung ausgeführt sein, um den jeweiligen gewünschten Aufgabeort der Siebgutaufgabeeinrichtung in Längsförderrichtung in Bezug zur zumindest einen Siebfläche variabel einstellen zu können.

Je nach Ausführung können bei einer Siebvorrichtung gemäß der Erfindung in Längsförderrichtung des Siebgutes gesehen der zumindest einen Siebfläche eine Feinsiebfläche zur Feinabsiebung des Siebgutes vorgeordnet sein.

Die im Folgenden verwendeten Positionsangaben von Bauteilen oder Komponenten der erfindungsgemäßen Siebvorrichtung oder eines Systems umfassend eine solche Siebvorrichtung, wie beispielsweise die Begriffe "oben", "unten", "oberhalb", "unterhalb", "vorne", "hinten", "seitlich", "innerhalb", "außerhalb" und dergleichen, dienen im Wesentlichen dem besseren Verständnis der Erfindung, insbesondere zur Angabe der Lage oder Anordnung der entsprechenden Bauteile oder Komponenten in Verbindung mit den nachfolgenden Zeichnungen. In jedem Fall sind solche Positionsangaben dem Fachmann auf dem Gebiet der Siebtechnik geläufig und schränken die vorliegende Erfindung nicht ein.

In einer besonders vorteilhaften Ausführung der Erfindung kann sich bei einer Siebvorrichtung die Siebfläche in Längsförderrichtung von einer der Siebgutaufgabeeinrichtung zugewandten Aufgabeseite bis zu einer der Aufgabeseite gegenüberliegenden Abgabeseite erstrecken, wobei der Aufgabeort in Längsförderrichtung zwischen der Aufgabeseite und der Abgabeseite der zumindest einen Siebfläche variabel einstellbar ist.

Um eine besonders kompakte Siebvorrichtung zu erhalten, wird gemäß dieser Ausführungsvariante der Erfindung der Aufgabeort der Siebgutaufgabeeinrichtung zur Aufgabe von Siebgut auf die zumindest eine Siebfläche so gewählt, dass die Siebgutaufgabe zwischen der Aufgabeseite und der Abgabeseite der zumindest einen Siebfläche und somit direkt auf die entsprechende Siebfläche der Siebvorrichtung erfolgt.

Korrespondierend mit der variablen Einstellung in Längsförderrichtung des Aufgabeorts zur Aufgabe von Siebgut auf die zumindest eine Siebfläche kann damit einhergehend auch die effektive Siebfläche variabel eingestellt werden. Unter dem Begriff "effektive Siebfläche" versteht man den für die Siebguttrennung verfügbaren Flächenanteil der zumindest einen Siebfläche.

Besonders zweckmäßig kann sein, wenn bei einer erfindungsgemäßen Siebvorrichtung eine Lageposition der Siebgutaufgabeeinrichtung in Längsförderrichtung in Bezug auf die zumindest eine Siebfläche verstellbar ist. In dieser Ausführung ist die Siebgutaufgabeeinrichtung relativ beweglich in Bezug zur Siebfläche angeordnet, um die erzielbare Trennleistung und den Wirkungsgrad der Siebvorrichtung möglichst flexibel an unterschiedliche Trennaufgaben anpassen zu können.

In einer weiteren bevorzugten Ausführung der Erfindung kann bei einer Siebvorrichtung die Siebgutaufgabeeinrichtung eine in Längsförderrichtung verstellbare Fördereinrichtung umfassen, wobei eine variable Lageposition eines freien Endes der Fördereinrichtung den jeweiligen Aufgabeort zur Aufgabe des Siebgutes auf die zumindest eine Siebfläche bestimmt.

Die Fördereinrichtung der Siebgutaufgabeeinrichtung kann dazu beispielsweise entweder starr bzw. ortsfest in Bezug zur Siebgutaufgabeeinrichtung angeordnet sein, sofern die Siebgutaufgabeeinrichtung relativ beweglich in Bezug zur zumindest einen Siebfläche der Siebvorrichtung angeordnet ist.

Alternativ dazu kann die Fördereinrichtung relativ beweglich in Bezug zur Siebgutaufgabeeinrichtung angeordnet sein, unabhängig davon, ob die Siebgutaufgabeeinrichtung selbst ortsfest oder relativ beweglich in Bezug zur zumindest einen Siebfläche der Siebvorrichtung angeordnet ist. Womit beispielsweise auch jene Ausführungsformen einer Siebvorrichtung von der Erfindung umfasst sind, bei denen beispielsweise zur Grobjustierung des jeweiligen gewünschten Aufgabeorts die Siebgutaufgabeeinrichtung als Ganzes ein erstes Teilstück in Längsförderrichtung relativ zur Siebfläche verstellt werden kann, und die Feinjustierung des Aufgabeortes in Hinblick auf die Längsförderrichtung anschließend durch entsprechendes Anpassen der individuell geeigneten Lageposition der Fördereinrichtung, beispielsweise eines Förderbandes, einer Förderrinne, einer Schwenkschurre, oder dergleichen, relativ zur Siebgutaufgabeeinrichtung erfolgt. Auch teleskopartig relativ zueinander verfahrbare Kombinationen einer in Längsförderrichtung relativ zur zumindest einen Siebfläche variabel einstellbaren Siebgutaufgabeeinrichtung, die wiederum eine in Längsförderrichtung relativ zur Siebgutaufgabeeinrichtung variabel einstellbare Fördereinrichtung umfasst, sind im Rahmen der Erfindung denkbar.

Eine besonders flexibel einsetzbare Siebvorrichtung kann erhalten werden, wenn die Fördereinrichtung ein Förderband ist oder umfasst. Zweckmäßigerweise kann das Förderband in Längsförderrichtung relativ zur zumindest einen Siebfläche verstellt werden. Vorteilhaft bestimmt bei einem Förderband die jeweilige variabel einstellbare Lageposition des vorderen freien Endes des Förderbands den jeweiligen Aufgabeort zur Aufgabe des Siebgutes auf die zumindest eine Siebfläche.

Abhängig von der gewählten Fördergeschwindigkeit des Förderbands, von der gewählten Höhenlage des freien Endes des Förderbands oberhalb der zumindest einen Siebfläche, von der Neigung des Förderbands und/oder von der Beschaffenheit des zugeführten Aufgabegutes kann das Aufgabegut vom vorderen freien Ende des Förderbands aus etwa in Form einer Wurfparabel auf die darunterliegende Siebfläche der Siebvorrichtung übergeben werden. Die jeweils gewählte Lageposition des vorderen freien Endes des Förderbands kann in diesem Fall in Längsförderrichtung gesehen vom jeweiligen Aufgabeort des Siebgutes auf der Siebfläche abweichen, wobei die Abweichung zwischen der Lageposition des vorderen freien Förderbandendes und dem Aufgabeort auf der Siebfläche in Längsförderrichtung gesehen etwa der Erstreckung einer Wurfparabel bei waagrechtem Wurf des Siebgutes entspricht.

Um eine möglichst exakte Übergabe des Siebgutes von der Fördereinrichtung bzw. vom Förderband an einen bestimmten Aufgabeort auf der Siebfläche zu gewährleisten, kann es zweckmäßig sein, gegebenenfalls geeignete Schurren jeweils unterhalb der entsprechenden Fördereinrichtung bzw. unterhalb des Förderbands anzuordnen. Solche Schurren können beispielsweise als Schütten, Fallrohre oder Trichter ausgeführt sein und dienen zum gerichteten Transport des Siebgutes vom freien Ende der Fördereinrichtung bzw. des Förderbands an den jeweils ausgewählten bzw. bestimmten Aufgabeort auf der zumindest einen Siebfläche.

Im Rahmen der Erfindung können bei einer Siebvorrichtung auch mehrere Förderbänder als Fördereinrichtungen eingesetzt werden. Die Steuerung und Regelung der Verschiebung bzw. Justierung der Lageposition des jeweiligen vorderen freien Förderbandendes kann bei dem einen Förderband oder gegebenenfalls bei den mehreren Förderbändern automatisationsunterstützt von einer Steuerungseinrichtung aus erfolgen.

In einer alternativen Ausführung der Erfindung kann die Fördereinrichtung der Siebvorrichtung eine Förderrinne sein oder eine Förderrinne umfassen. Besonders zweckmäßig kann dabei sein, wenn die Fördereinrichtung eine in Längsförderrichtung relativ zur zumindest einen Siebfläche längenverstellbare Förderrinne ist oder eine solche umfasst. Beispielsweise können Varianten einer Förderrinne mit klappbaren, relativ zueinander längenverstellbaren, ausziehbaren, teleskopartig ausziehbaren und/oder ansteckbaren Förderrinnenabschnitten von dieser Ausführungsform der Erfindung umfasst sein. Solche Förderrinnen haben den Vorteil, in besonders robuster Bauweise sowie kostengünstig angefertigt werden zu können, weshalb die laufenden Betriebs- und Wartungskosten bei einer Siebvorrichtung, die mit einer Fördereinrichtung in Form einer oder mehrerer Förderrinnen ausgerüstet ist, vergleichsweise gering sein können.

In einer Weiterbildung dieser erfindungsgemäßen Ausführung kann bei einer Siebvorrichtung die Förderrinne zumindest eine schwenkbare Bodenklappe, vorzugsweise mehrere in Längsförderrichtung hintereinander angeordnete schwenkbare Bodenklappen, aufweisen. Durch geeignetes Betätigen der zumindest einen Bodenklappe, vorzugsweise einer der mehreren hintereinander angeordneten Bodenklappen der Förderrinne, lässt sich der Aufgabeort des Siebgutes auf die Siebfläche in Längsförderrichtung variabel einstellen. Je nach Ausführung der Siebvorrichtung kann es im Rahmen der Erfindung vorgesehen sein, dass die eine Bodenklappe oder die mehreren Bodenklappen der Förderrinne beispielsweise mit entsprechenden elektrischen oder pneumatischen Stellantrieben ausgerüstet ist bzw. sind. Die Steuerung und Regelung der jeweiligen variablen Position der einen oder der mehreren Bodenklappen kann dabei automatisationsunterstützt von einer Steuerungseinrichtung aus erfolgen, welche mit den entsprechenden Stellantrieben gekoppelt ist bzw. diese steuert.

In einer weiteren Ausführungsform der Erfindung kann bei einer Siebvorrichtung die Fördereinrichtung eine in Längsförderrichtung relativ zur zumindest einen Siebfläche längenverstellbare Schwenkschurre sein oder eine solche Schwenkschurre umfassen. Eine Schwenkschurre bietet den Vorteil, dass durch entsprechendes Verschwenken der Schwenkschurre der jeweilige Aufgabeort des Siebguts besonders effektiv und rasch in Längsförderrichtung relativ zur Siebfläche variabel verstellt werden kann. So kann beispielsweise ein Neigungswinkel der Schwenkschurre variabel verstellt und damit die Fördergeschwindigkeit des Siebgutes beim Austritt am vorderen freien Ende der Schwenkschurre beeinflusst werden. Außerdem kann die Höhenlage des freien Endes der Schwenkschurre in Bezug zum darunterliegenden Höhenniveau der zumindest einen Siebfläche variiert werden.

Eine solche Schwenkschurre kann entweder die Fördereinrichtung bilden oder Teil einer solchen Fördereinrichtung sein, wobei die Schwenkschurre in Förderrichtung des Siebguts gesehen beispielsweise einer Förderrinne oder einem Förderband nachgeordnet sein kann.

Je nach Ausführung der Siebvorrichtung kann es im Rahmen der Erfindung vorgesehen sein, dass die Schwenkschurre beispielsweise mit entsprechenden elektrischen oder pneumatischen Drehantrieben ausgerüstet ist. Die Steuerung und Regelung der jeweiligen variablen Position der Schwenkschurre kann dabei automatisationsunterstützt von einer Steuerungseinrichtung aus erfolgen.

Die zumindest eine Siebfläche weist zumindest abschnittsweise eine bestimmte Sieblochweite auf.

Besonders flexibel kann eine erfindungsgemäße Siebvorrichtung eingesetzt werden, bei der die zumindest eine Siebfläche zumindest einen ersten Siebflächenabschnitt mit einer ersten Sieblochweite sowie einen zweiten Siebflächenabschnitt mit einer von der ersten Sieblochweite unterschiedlichen, zweiten Sieblochweite aufweist.

Durch geeignete Einstellung des Aufgabeorts von Siebgut wahlweise im Bereich des entsprechenden ersten Siebflächenabschnitts mit der ersten Sieblochweite oder im Bereich des entsprechenden zweiten Siebflächenabschnitts mit einer zweiten Sieblochweite, die von der ersten Sieblochweite abweicht, können die Trennleistung bzw. der Wirkungsgrad der Siebvorrichtung insbesondere bei siebwilligem bzw. rieselfähigem Siebgut beeinflusst werden. Die Begriffe "Sieblochweite" und "Maschenweite" werden im Folgenden gleichbedeutend verwendet.

Durch Bereitstellung einer Siebfläche mit zumindest zwei Siebflächenabschnitten mit unterschiedlichen Sieblochweiten kann die Trennleistung der Siebvorrichtung im laufenden Betrieb der Siebvorrichtung möglichst flexibel an sich ändernde Siebgüter bzw. Siebgutzusammensetzungen bzw. an geänderte Aufgabenstellungen angepasst werden, ohne dass dafür jeweils Betriebsunterbrechungen und entsprechende Umrüstarbeiten wie der Austausch von Siebbelägen erforderlich wären.

In einer besonders flexibel einsetzbaren Ausführungsform der Erfindung kann bei einer Siebvorrichtung die zumindest eine Siebfläche durch eine Vielzahl von Siebflächenabschnitten gebildet sein, wobei jeder Siebflächenabschnitt jeweils eine bestimmte Sieblochweite aufweist, wobei sich die Sieblochweiten der unterschiedlichen Siebflächenabschnitte jeweils voneinander unterscheiden.

Unter dem Begriff "Vielzahl von Siebflächenabschnitte" werden hier drei oder mehr als drei Siebflächenabschnitte verstanden, wobei jeder der Siebflächenabschnitte jeweils eine bestimmte Sieblochweite aufweist, die kein weiteres Mal auf dieser zumindest einen Siebfläche realisiert ist. Vorteilhaft kann in dieser Ausführung mit einer solchen bereitgestellten Siebfläche eine klassierende Trennaufgabe erledigt werden. Je nach Auswahl des jeweiligen Aufgabeorts des Siebgutes auf einem der Siebflächenabschnitte kann entsprechend der jeweiligen Sieblochweite des ausgewählten Siebflächenabschnitts eine entsprechende Korngrößenfraktion des Siebgutes abgesiebt werden. Durch geeignete Variation der Auswahl des Aufgabeorts des Siebgutes auf einem nächsten bzw. anderen Siebflächenabschnitt kann eine nächste Korngrößenfraktion bzw. Kornklasse des Siebgutes abgesiebt werden, wobei die Partikelgrößen dieser nächsten Korngrößenfraktion der jeweiligen Sieblochweite dieses nächsten Siebflächenabschnitts entspricht. In zweckmäßiger Weise wird dabei so vorgegangen, dass die Reihenfolge der für die klassierende Siebtrennaufgabe verwendeten Siebflächenabschnitte folgendermaßen ausgewählt wird, dass die entsprechenden Sieblochweiten der Siebflächenabschnitte mit fortschreitendem Verlauf der Siebtrennaufgabe abnehmen.

Besonders vorteilhaft kann es sein, wenn bei einer erfindungsgemäßen Siebvorrichtung in Längsförderrichtung des Siebgutes gesehen die Sieblochweiten der Siebflächenabschnitte der zumindest einen Siebfläche von der Aufgabeseite zur Abgabeseite der zumindest einen Siebfläche abnehmen. Eine solche Siebfläche, die aufgabenseitig größere Sieblochweiten aufweist als abgabeseitig, bietet den Vorteil, dass durch variables Einstellen bzw. Verschieben des Aufgabeortes in Richtung zur Abgabeseite hin der Trennschnitt deutlich verkleinert werden kann, wobei die Menge an Feingut reduziert werden kann und eine Überlastung einer gegebenenfalls nachgeordneten Feinkorn-Sortiervorrichtung verhindert werden kann.

Zusammengefasst kann also durch variables Einstellen bzw. Verschieben des Aufgabeorts in Längsförderrichtung in Bezug zur zumindest einen Siebfläche in Richtung zur Abgabeseite der Siebfläche hin die verfügbare Siebfläche verkürzt und damit der Trennschnitt für den Siebunterlauf verringert werden. Umgekehrt kann durch Einstellen bzw. Verschieben des Aufgabeorts in Richtung zur Aufgabeseite der Siebfläche hin die volle zur Verfügung stehende Siebfläche für die jeweilige Siebtrennaufgabe ausgenützt werden, wobei aufgrund der aufgabenseitig größeren Sieblochweiten der Trennschnitt für den Siebunterlauf entsprechend erhöht wird und damit die Materialmenge im Siebunterlauf ansteigt.

Die zumindest eine Siebfläche ist zumindest abschnittsweise von einem Siebbelag gebildet.

In einer besonders zweckmäßigen Ausführungsform der Erfindung kann bei einer Siebvorrichtung die zumindest eine Siebfläche von einem Siebbelag gebildet sein, wobei der Siebbelag zumindest einen ersten Siebbelagsabschnitt mit einer ersten Sieblochweite, sowie einen an den ersten Siebbelagsabschnitt angrenzenden, zweiten Siebbelagsabschnitt mit einer von der ersten Sieblochweite unterschiedlichen, zweiten Sieblochweite umfasst. Die Siebbelagsabschnitte können aus demselben Belagsmaterial oder aus unterschiedlichen Belagsmaterialien hergestellt sein.

In besonders einfacher Weise kann bei einer weiteren Ausführungsform der erfindungsgemäßen Siebvorrichtung die zumindest eine Siebfläche bereitgestellt werden, wenn diese Siebfläche von zumindest zwei oder mehreren Siebbelägen gebildet ist, wobei jeder Siebbelag jeweils eine bestimmte Sieblochweite aufweist, wobei sich die Sieblochweiten der unterschiedlichen Siebbeläge jeweils voneinander unterscheiden. In einer vorteilhaften Weiterbildung dieser erfindungsgemäßen Siebvorrichtung sind die zumindest zwei oder mehreren Siebbeläge jeweils als Querstreifen zwischen Querträgern der zumindest einen Siebfläche angeordnet. Eine solche Anordnung bietet den Vorteil, dass die einzelnen streifenförmigen Siebbeläge jeweils an den Querträgern befestigt werden können und erforderlichenfalls in einfacher Weise einzeln oder gemeinsam ausgetauscht oder erneuert werden können. Überdies können bei dieser robusten Bauweise die im laufenden Betrieb auf die Siebbeläge einwirkenden Kräfte an den Querträgern abgeleitet werden, weshalb ein möglichst wartungsfreier Betrieb der Siebvorrichtung mit möglichst langen Standzeiten der verwendeten Siebbeläge ermöglicht wird.

Zweckmäßig kann es sein, wenn dabei jeder Querstreifen der Siebbeläge jeweils quer zur Längsförderrichtung angeordnet ist und somit jeder Querstreifen eines Siebbelags einem Längenabschnitt der Sieblänge entspricht.

In einer weiteren vorteilhaften Ausführungsvariante der Erfindung kann bei einer Siebvorrichtung die zumindest eine Siebfläche zumindest abschnittsweise von einem ersten, starr eingebauten Siebbelag gebildet sein.

Alternativ zur vorgenannten Ausführungsvariante kann bei einer Siebvorrichtung gemäß der Erfindung die zumindest eine Siebfläche zumindest abschnittsweise von einem ersten Siebbelag in Form einer beweglich gelagerten Siebmatte gebildet sein, wobei vorzugsweise eine Schwingung der beweglich gelagerten Siebmatte einstellbar ist.

Zur Lösung von komplexen Siebtrennaufgaben kann es erforderlich sein, wenn bei einer erfindungsgemäßen Siebvorrichtung der zumindest einen Siebfläche mit in Längsförderrichtung variabel einstellbarem Aufgabeort zur Aufgabe von Siebgut auf die zumindest eine Siebfläche eine weitere, zweite Siebfläche in Längsförderrichtung nachgeordnet ist, wobei die weitere, zweite Siebfläche wiederum eine Siebgutaufgabeeinrichtung aufweist, bei der ein Aufgabeort zur Aufgabe von Siebgut auf die zweite Siebfläche in Längsförderrichtung relativ zur zweiten Siebfläche variabel einstellbar ist. Beispielsweise kann eine solche Siebvorrichtung in Längsförderrichtung betrachtet zuerst ein Feinsiebfläche für die Feinkornabtrennung des Siebgutes aufweisen, wobei anschließend in Längsförderrichtung gesehen eine erste Siebfläche für eine Mittelkornabtrennung des Siebgutes und in Längsförderrichtung dieser nachgeordnet bzw. abschließend eine zweite Siebfläche für die Grobkornabtrennung des Siebgutes vorgesehen sind.

Die eingangs genannten erfindungsgemäßen Aufgaben werden auch von einem erfindungsgemäßen System gelöst, wobei das System umfasst:
- eine Siebvorrichtung,
- zumindest eine der Siebvorrichtung nachgeordnete Sortiervorrichtung, sowie
- eine Steuerungseinrichtung, welche Steuerungseinrichtung jeweils signaltechnisch mit der Siebvorrichtung sowie mit der zumindest einen Sortiervorrichtung gekoppelt ist, wobei die Steuerungseinrichtung dazu eingerichtet ist, anhand von Steuerungssignalen der zumindest einen Sortiervorrichtung im laufenden Betriebszustand der Siebvorrichtung einen Aufgabeort der Siebgutaufgabeeinrichtung zur Aufgabe von Siebgut auf die zumindest eine Siebfläche in Längsförderrichtung in Bezug auf die zumindest eine Siebfläche variabel einzustellen.

Ein solches System bietet den Vorteil, dass von einer zentralen Steuerungseinrichtung aus sowohl die Siebvorrichtung, als auch die zumindest eine oder die mehreren jeweils nachgeordneten Sortiervorrichtungen gemeinsam gesteuert bzw. geregelt werden können. Als Steuerungssignale, die von der zumindest einen nachgeordneten Sortiervorrichtung zur Steuerung der Siebvorrichtung ausgegeben werden, können beispielsweise Ausblasimpulse der Sortiervorrichtung dienen. Die Steuerung kann beispielsweise pneumatisch durch die Anzahl der Ausblasimpulse der nachgeschalteten Sortiervorrichtungen erfolgen.

Um beispielsweise bei einem erhöhten Feinkornanteil im Siebgut die Überlastung einer nachgeordneten Sortiervorrichtung für Feinkorn, ein sogenanntes Feinkorn-Sortiergerät, zu verhindern, kann bei Überschreitung einer voreinstellbaren Impulszahl an Ausblasimpulsen des Feinkorn-Sortiergeräts von der Steuerungseinrichtung der Aufgabepunkt in der Siebvorrichtung schrittweise in Richtung zur Abgabeseite der Siebfläche hin verschoben werden. In diesem Fall können der Trennschnitt verkleinert, die Menge an Feingut, das die Siebvorrichtung verlässt, reduziert und somit eine Überlastung des nachgeordneten Feinkorn-Sortiergerätes verhindert werden.

Im umgekehrten Fall kann beispielsweise bei einem erhöhten Grobkornanteil im Siebgut die Überlastung einer nachgeordneten Sortiervorrichtung für Grobkorn, eines sogenannten Grobkorn-Sortiergeräts, verhindert werden, indem bei Überschreitung einer voreinstellbaren Impulszahl an Ausblasimpulsen des Grobkorn-Sortiergeräts der Aufgabepunkt in der Siebvorrichtung schrittweise in Richtung zur Aufgabeseite der Siebfläche hin verschoben wird. In einem solchen Fall können der Trennschnitt vergrößert, die Menge an Feingut erhöht bzw. die Menge an Grobgut verringert und somit eine Überlastung des Grobkorn-Sortiergerätes verhindert werden.

Besonders wirtschaftlich kann es sein, wenn bei einem erfindungsgemäßen System die zumindest eine Sortiervorrichtung eine optische Sortiervorrichtung ist und das System vorzugsweise dazu eingerichtet ist, Altglas in zumindest zwei unterschiedliche Farbfraktionen zu sortieren.

Durch eine automatische Anpassung des Trennschnittes bei der Siebvorrichtung können durch den Einsatz eines solchen Systems ein möglichst optimales Sortierergebnis sowie jeweils ein großer Mengendurchsatz sowohl bei der Sortierung von "Grobkorn", als auch bei der Sortierung von "Feinkorn" gewährleistet werden. Die Sortierung von "Grobkorn", also der Grobkornfraktion, kann beispielsweise in einer eigenen, ersten Sortiervorrichtung erfolgen, die dem ausgehenden Grobkornstrom der Siebvorrichtung nachgeordnet ist. Ebenso kann die Sortierung von "Feinkorn", also der Feinkornfraktion, beispielsweise in einer eigenen, zweiten Sortiervorrichtung erfolgen, die dem ausgehenden Feinkornstrom der Siebvorrichtung nachgeordnet ist.

Für die Siebtrennung und anschließende Sortierung beispielsweise von Altglas kann es zweckmäßig sein, wenn die zwei oder mehreren nachgeordneten Sortiervorrichtungen optische Sortiervorrichtungen sind, um unterschiedliche Farbfraktionen der Glaspartikel sortieren zu können.

Optische Sortiervorrichtungen ermöglichen automatisierte Prozess zum Sortieren fester Produkte beispielsweise mit Hilfe von Kameras und/oder Lasern. Abhängig von den jeweils verwendeten optischen Sensortypen und der eingesetzten softwaregesteuerten Intelligenz entsprechender Bildverarbeitungssysteme können optische Sortiervorrichtungen Farbe, Größe, Form, strukturelle Eigenschaften und/oder chemische Zusammensetzungen von Objekten erkennen. In einer optischen Sortiervorrichtung werden zu sortierende Objekte mit benutzerdefinierten Annahme-/Ablehnungskriterien verglichen, um davon abweichende, fehlerhafte Objekte aus einer Produktionslinie zu identifizieren und zu entfernen oder um Objekte unterschiedlicher Qualitäten oder Materialarten zu trennen.

### KURZE BESCHREIBUNG DER FIGUREN

Die Erfindung wird nun anhand von Ausführungsbeispielen näher erläutert. Die schematischen Zeichnungen sind beispielhaft und sollen den Erfindungsgedanken zwar darlegen, ihn aber keinesfalls einengen oder gar abschließend wiedergeben.

Dabei zeigen:
- Fig. 1 eine schematische Seitenansicht einer ersten Ausführungsform einer erfindungsgemäßen Siebvorrichtung;
- Fig. 2 eine schematische Seitenansicht einer zweiten Ausführungsform einer erfindungsgemäßen Siebvorrichtung;
- Fig. 3 eine schematische Seitenansicht einer dritten Ausführungsform einer erfindungsgemäßen Siebvorrichtung;
- Fig. 4 eine schematische Seitenansicht einer vierten Ausführungsform einer erfindungsgemäßen Siebvorrichtung;
- Fig. 5 eine Schrägansicht einer Anordnung eines erfindungsgemäßen Systems, umfassend eine Siebvorrichtung sowie zwei Sortiervorrichtungen, die der Siebvorrichtung nachgeordnet sind.

### WEGE ZUR AUSFÜHRUNG DER ERFINDUNG

Fig. 1 zeigt eine erste Ausführungsform einer erfindungsgemäßen Siebvorrichtung 1 in einer Schnittansicht von der Seite. Die Siebvorrichtung 1 umfasst ein Gehäuse 2, das auch als Siebkasten 2 bezeichnet wird. Weiters umfasst die Siebvorrichtung 1 einen Antrieb 3, beispielsweise einen Unwuchtantrieb 3, der dazu eingerichtet ist, um das Gehäuse 2 bzw. den Siebkasten 2 im Betrieb der Siebvorrichtung 1 in Schwingung zu versetzen. Das Gehäuse 2 bzw. der Siebkasten 2 ist dazu mit mehreren Schwinglagern 4, die hier beispielsweise als Federlager 4 ausgeführt sind, schwingend beweglich gelagert. Der Siebkasten 2 weist an seiner Unterseite einen Förderboden 5 für Feingut auf, der hier in Betriebslage der Siebvorrichtung 1 unter einem Neigungswinkel α in Bezug zur Horizontalen geneigt ist. Noch präziser ist der Förderboden 5, wie in Fig. 1 gezeigt, hier in einer Längsförderrichtung R eines Siebguts S gesehen, welches Siebgut S der Siebvorrichtung 1 aufgegeben wird, unter dem Neigungswinkel α in Bezug zur Horizontalen abfallend in Längsförderrichtung R nach unten hin geneigt. Der Pfeil R symbolisiert die Längsförderrichtung R des aufgegebenen Siebgutes S, welches durch einen Pfeil S symbolisiert ist.

Eine Aufgabeöffnung 6 an der Oberseite des Siebkastens 2 dient für die Siebgutzufuhr des Siebgutes S. Eine Auslassöffnung 7 an der Unterseite des Siebkastens 2 beispielsweise im Förderboden 5 dient für den Austrag einer Feinkornfraktion F bzw. eines Feinkornstroms F, der durch einen Pfeil F symbolisiert ist. Eine weitere Öffnung an der Unterseite des Siebkastens 2 dient als Auslassöffnung 8 für den Austrag einer Grobkornfraktion G bzw. eines Grobkornstroms G, wie in Fig. 1 durch einen Pfeil G symbolisiert ist. Die Richtung bzw. Orientierung der symbolischen Pfeile S, F, G soll jeweils im laufenden Betrieb der Siebvorrichtung 1 etwa die Strömungsrichtung der entsprechenden Medien, nämlich die Zufuhrrichtung des Siebguts S bzw. die Austragsrichtungen des Feingutstroms F bzw. des Grobgutstroms G andeuten.

Die Feinkornfraktion F bzw. der Feinkornstrom F kann anschließend in einer hier nicht dargestellten, nachgeordneten Sortiervorrichtung für die Feinkornsortierung, einem sogenannten Feinkorn-Sortiergerät, sortiert werden. Ebenso kann die Grobkornfraktion G bzw. der Grobkornstrom G anschließend in einer hier nicht dargestellten, nachgeordneten Sortiervorrichtung für die Grobkornsortierung, einem sogenannten Grobkorn-Sortiergerät, sortiert werden. Beispielsweise können die nachgeordneten Sortiervorrichtungen optische Sortiervorrichtungen sein, um die Feinkornfraktion F bzw. die Grobkornfraktion G nach optisch detektierbaren Kriterien wie beispielsweise nach der Farbe, Größe, Form, nach strukturellen Eigenschaften und/oder nach deren chemischer Zusammensetzung zu sortieren.

Mit einem Doppelpfeil 9 soll eine Schwingungsrichtung 9 des Siebkastens 2 im laufenden Betrieb der Siebvorrichtung 1 veranschaulicht werden.

Innerhalb des Gehäuses 2 bzw. Siebkastens 2 befindet sich eine Siebfläche 10, die abschnittsweise von rechts nach links in Fig. 1 betrachtet einen ersten Siebbelag 11, einen zweiten Siebbelag 12, einen dritten Siebbelag 13, einen vierten Siebbelag 14, einen fünften Siebbelag 15 sowie einen sechsten Siebbelag 16 aufweist. Eine Sieblänge 17 der Siebfläche 10 in Längsförderrichtung R betrachtet wird also jeweils durch Streifen der Siebbeläge 11 bis 16 gebildet. Die Siebfläche 10 sowie die Streifen der Siebbeläge 11 bis 16 weisen hier jeweils eine konstante Breite auf. Die Siebfläche 10 ist hier also im Wesentlichen rechteckig-förmig ausgeführt und ist in Längsförderrichtung R des Siebgutes S gesehen unter dem Neigungswinkel α in Bezug zur Horizontalen abfallend nach unten hin geneigt. Die Siebfläche 10 erstreckt sich mit ihrer Sieblänge 17 in Längsförderrichtung R betrachtet von einer Aufgabeseite 18 bis zu einer der Aufgabeseite 18 gegenüberliegenden Abgabeseite 19.

Die Siebfläche 10 wird hier von mehreren Querträgern 20 unterstützt, wobei die mehreren Siebbeläge 11 bis 16 jeweils als Querstreifen zwischen den benachbarten Querträgern 20 angeordnet sind.

Jeder der mehreren Siebbeläge 11 bis 16 weist jeweils eine bestimmte Sieblochweite auf. So weisen der erste Siebbelag 11 eine erste Sieblochweite 21, der zweite Siebbelag 12 eine zweite Sieblochweite 22, der dritte Siebbelag 13 eine dritte Sieblochweite 23, der vierte Siebbelag 14 eine vierte Sieblochweite 24, der fünfte Siebbelag 15 eine fünfte Sieblochweite 25 sowie der sechste Siebbelag 16 eine sechste Sieblochweite 26 auf.

Die Sieblochweiten 21 bis 26 unterscheiden sich jeweils voneinander und sind so angeordnet, dass in Längsförderrichtung R des Siebgutes S gesehen die Sieblochweiten 21 bis 26 der Siebflächenabschnitte der Siebfläche 10 von der Aufgabeseite 18 zur Abgabeseite 19 der Siebfläche 10 hin abnehmen. Demnach ist hier die erste Sieblochweite 21 des ersten Siebbelags 11, der an der Aufgabeseite 18 der Siebfläche 10 angeordnet ist, die größte Sieblochweite bzw. Maschenweite dieser Siebfläche 10. Umgekehrt ist hier die sechste Sieblochweite 26 des sechsten Siebbelags 16, der an der Abgabeseite 19 der Siebfläche 10 angeordnet ist, die kleinste Sieblochweite der hier gezeigten Siebfläche 10.

In Fig. 1 ist mit einer strichpunktierten Linie eine Siebgutaufgabeeinrichtung 30 zur Aufgabe von Siebgut S an einen Aufgabeort auf der Siebfläche 10 markiert, wobei die Siebgutaufgabeeinrichtung 30 eine Fördereinrichtung 31 umfasst, die hier als eine Förderrinne 32 mit mehreren Bodenklappen 33 ausgeführt ist. Die Förderrinne 32 weist hier konkret beispielsweise drei in Längsförderrichtung R hintereinander angeordnete Bodenklappen 33 auf, die jeweils schwenkbar 34 gelagert sind. Der mit den drei Bodenklappen 33 versehene variable Längenabschnitt L der Förderrinne 32 ist mit einer Pfeillänge L gekennzeichnet. Eine entsprechende Schwenk- bzw. Klapprichtung 34 zum Öffnen bzw. Schließen der Bodenklappen 33 ist hier jeweils durch einen Doppelpfeil 34 angedeutet.

Die hier gezeigten drei hintereinander angeordneten Bodenklappen 33 in der Förderrinne 32 ermöglichen vier unterschiedliche Lagepositionen P1, P2, P3 bzw. P4 des jeweiligen freien vorderen Endes der Förderrinne 32. Diese Lagepositionen P1, P2, P3 bzw. P4 entsprechen jeweils variablen Längen L1, L2, L3 bzw. L4 der Siebgutaufgabeeinrichtung 30 bzw. der Fördereinrichtung 31.

Für den Fall, dass die in Längsförderrichtung R gesehen am Beginn der Förderrinne 32 angeordnete erste Bodenklappe 33 geöffnet ist, so ist die erste Lageposition P1 - entsprechend der ersten variablen Länge L1 der Fördereinrichtung 31 - durch eine in Längsförderrichtung R gesehen erste Querkante einer mit der ersten Bodenklappe 33 korrespondierenden Bodenöffnung in der Förderrinne 32 festgelegt. Umgekehrt ist für den Fall, dass sämtliche drei Bodenklappen 33 der Förderrinne 32 geschlossen sind, die vierte Lageposition P4 - entsprechend der vierten variablen Länge L4 der Fördereinrichtung 31 - durch das in Längsförderrichtung R gesehen vordere freie Ende der Förderrinne 32 festgelegt. Sinngemäß funktionieren auch die in Längsförderrichtung R gesehene zweite und dritte Bodenklappe 33.

Je nachdem, welche der Bodenklappen 33 geöffnet wird, kann eine Lageposition P1, P2, P3, P4 des jeweiligen freien vorderen Endes der Förderrinne 32 in Form der jeweils geöffneten Bodenklappe 33 variabel eingestellt werden. Die gewählte variable Lageposition P1, P2, P3, P4 des freien vorderen Endes der Förderrichtung 31, die hier bei der Förderrinne 32 durch die Position der jeweils geöffneten Bodenklappe 33 bestimmt wird, bestimmt auch einen variablen Aufgabeort A1, A2, A3, A4 zur Aufgabe des Siebgutes S auf die darunterliegende Siebfläche 10.

In Fig. 1 sind die jeweiligen Aufgabeorte, nämlich ein erster Aufgabeort A1, der der ersten Lageposition P1 zugeordnet ist, ein zweiter Aufgabeort A2, der der zweiten Lageposition P2 zugeordnet ist, ein dritter Aufgabeort A3, der der dritten Lageposition P3 zugeordnet ist, sowie ein vierter Aufgabeort A4, der der vierten Lageposition P4 zugeordnet ist, jeweils durch ein strichlierten Pfeil A1, A2, A3 bzw. A4 angedeutet. Der Verlauf dieser Pfeile A1 bis A4 soll jeweils die Übergabe des Aufgabegutes bzw. Siebgutes S vom jeweiligen vorderen freien Ende P1, P2, P3, P4 der Förderrinne 32 aus etwa in Form einer Wurfparabel auf die darunterliegende Siebfläche 10 der Siebvorrichtung 1 symbolisieren.

Dem Fachmann ist an sich bekannt, dass abhängig von der Fördergeschwindigkeit des Siebgutes S in der Förderrinne 32, die maßgeblich von der Partikelgröße und der Dichte des Siebgutes S sowie von der Beschaffenheit, Länge und Neigung der entsprechenden Förderrinne 32 abhängt, die Form der Wurfparabeln und damit eine mögliche Abweichung zwischen der jeweiligen Lageposition P1, P2, P3, P4 und dem jeweils entsprechenden Aufgabeort A1, A2, A3, A4 beeinflussbar sind. Eine solche mögliche Abweichung in Längsförderrichtung R in Bezug auf die zumindest eine Siebfläche 10 zwischen der jeweiligen Lageposition P1 bis P4 und dem jeweils zugeordneten Aufgabeort A1 bis A4 ist daher entsprechend bei der Auswahl der Lageposition P1, P2, P3 P4 zu berücksichtigen.

Um eine möglichst exakte Übergabe des Siebgutes S von der Förderrinne 32 an einen bestimmten Aufgabeort A1 bis A4 auf der Siebfläche 10 zu gewährleisten, kann es zweckmäßig sein, geeignete Schurren jeweils unterhalb der Bodenöffnungen der Förderrinne 32 anzuordnen. Solche Schurren, die in Fig. 1 nicht explizit dargestellt sind, können beispielsweise als Schütten, Fallrohre oder Trichter ausgeführt sein und dienen zum gerichteten Transport des Siebgutes S an den jeweils ausgewählten bzw. bestimmten Aufgabeort A1 bis A4. Beispielsweise ist in Fig. 1 gerade die zweite Bodenklappe 33 an der zweiten Lageposition P2 geöffnet, weshalb der aktuelle Aufgabeort für die Siebgut-Zufuhr S auf die darunterliegende Siebfläche 10 der zweite Aufgabeort A2 ist.

Fig. 2 zeigt eine zweite Ausführungsform einer erfindungsgemäßen Siebvorrichtung 1 in einer Schnittansicht von der Seite. Die in Fig. 2 veranschaulichte zweite Ausführungsform unterscheidet sich gegenüber der in den Fig. 1 gezeigten ersten Ausführungsform im Wesentlichen darin, dass der ersten Siebfläche 10 in Längsförderrichtung R des Siebgutes S vorgelagert eine zusätzliche Feinsiebfläche 40 mit einem Siebbelag 41 zur Feinabsiebung vorgelagert ist. Das Gehäuse 2 bzw. der Siebkasten 2 weist dazu eine weitere Auslassöffnung 42 zum Austrag einer ersten Feinkornfraktion F1 auf. Die Feinsiebfläche 40 wird hier von mehreren Querträgern 20 unterstützt, wobei der Siebbelag 41 jeweils zwischen benachbarten Querträgern 20 angeordnet ist. Die Auslassöffnung 7 dient hier zum Austrag einer zweiten Feinkornfraktion F2. Im Übrigen wird auf die vorhergehende Beschreibung zu Fig. 1 verwiesen, wobei vergleichbare Bauteile und Komponenten jeweils mit denselben Bezugszeichen versehen sind.

Fig. 3 zeigt eine dritte Ausführungsform einer erfindungsgemäßen Siebvorrichtung 1 in einer Schnittansicht von der Seite. Die in Fig. 3 veranschaulichte dritte Ausführungsform unterscheidet sich gegenüber der in den Fig. 1 gezeigten ersten Ausführungsform im Wesentlichen darin, dass die Siebgutaufgabeeinrichtung 30 hier eine Fördereinrichtung 31 in Form eines Förderbands 35 umfasst. Das Förderband 35 ist hier in Längsförderrichtung R verstellbar bzw. verfahrbar angeordnet, wobei der variable Längenabschnitt L des Förderbandes 35 mit einem Pfeil L gekennzeichnet ist.

Für den Fall, dass sich das vordere freie Ende des Förderbands 35 in einer ersten, strichliert skizzierten Lageposition P1 befindet - entsprechend der ersten variablen Länge L1 der Fördereinrichtung 31 - so wird das Siebgut in Längsförderrichtung R gesehen bereits vor dem Beginn der Siebfläche 10 im Bereich der Aufgabeseite 18 in den Siebkasten 2 aufgegeben. Der Aufgabeort A1 des Siebgutes liegt hier in Fig. 3 beispielsweise in Längsförderrichtung R gesehen knapp vor dem aufgabeseitigen 18 Beginn der Siebfläche 10. Für die Siebtrennaufgabe steht in diesem Fall bei Wahl des Aufgabeorts A1 für die Aufgabe des Siebguts S somit die gesamte Sieblänge 17 bzw. die gesamte Siebfläche 10 zur Verfügung. Eine Schurre unterhalb des vorderen Endes des in Längsförderrichtung R verfahrbaren Förderbandes 35 gewährleistet dabei eine möglichst senkrechte Übergabe des Siebgutes von oben auf die darunterliegende Siebfläche 10. Abweichungen in Längsförderrichtung R zwischen der jeweiligen Lageposition P1 und dem dieser Lageposition P1 zugeordneten Aufgabeort A1 können damit im Wesentlichen vermieden werden.

Wenn sich das vordere freie Ende des Förderbands 35 in einer zweiten Lageposition P2 befindet - entsprechend der zweiten variablen Länge L2 der Fördereinrichtung 31 - so wird das Siebgut S in Längsförderrichtung R gesehen etwa mittig der Siebfläche 10, also etwa mittig zwischen der Aufgabeseite 18 und der Abgabeseite 19 der Siebfläche 10, auf diese aufgegeben. Der Aufgabeort A2 des Siebgutes liegt hier in Fig. 3 beispielsweise in Längsförderrichtung R gesehen etwa im Bereich des dritten Siebbelages 13. Für die Siebtrennaufgabe steht in diesem Fall somit nur mehr jene Sieblänge bzw. Siebfläche zur Verfügung, die vom dritten Siebbelag 13, dem vierten Siebbelag 14, dem fünften Siebbelag 15 sowie dem sechsten Siebbelag 16 gebildet wird. Im Übrigen wird wiederum auf die vorhergehende Beschreibung zu Fig. 1 verwiesen, wobei vergleichbare Bauteile und Komponenten jeweils mit denselben Bezugszeichen versehen sind.

Fig. 4 zeigt eine vierte Ausführungsform einer erfindungsgemäßen Siebvorrichtung 1 in einer Schnittansicht von der Seite. Die in Fig. 4 veranschaulichte vierte Ausführungsform unterscheidet sich gegenüber der in den Fig. 1 gezeigten ersten Ausführungsform im Wesentlichen darin, dass die Siebgutaufgabeeinrichtung 30 hier eine Fördereinrichtung 31 in Form einer Schwenkschurre 36 umfasst.

Für den Fall, dass sich das vordere freie Ende der Schwenkschurre 36 in einer ersten skizzierten Lageposition P1 befindet, so wird das Siebgut in Längsförderrichtung R gesehen bereits vor dem Beginn der Siebfläche 10 im Bereich der Aufgabeseite 18 in den Siebkasten 2 aufgegeben. Der Aufgabeort A1 des Siebgutes liegt hier in Fig. 4 beispielsweise in Längsförderrichtung R gesehen knapp vor dem aufgabeseitigen Beginn 18 der Siebfläche 10. Für die Siebtrennaufgabe steht somit die gesamte Sieblänge 17 bzw. die gesamte Siebfläche 10 zur Verfügung.

Wenn sich das vordere freie Ende der Schwenkschurre 36 in einer zweiten, hier mit strichlierten Linien skizzierten Lageposition P2 befindet, so wird das Siebgut in Längsförderrichtung R gesehen etwa mittig der Siebfläche 10, also etwa mittig zwischen der Aufgabeseite 18 und der Abgabeseite 19 der Siebfläche 10, auf diese aufgegeben. Der Aufgabeort A2 des Siebgutes liegt hier in Fig. 4 beispielsweise in Längsförderrichtung R gesehen etwa im Bereich des dritten Siebbelages 13. Für die Siebtrennaufgabe steht in diesem Fall somit nur mehr jene Sieblänge bzw. Siebfläche zur Verfügung, die vom dritten Siebbelag 13, dem vierten Siebbelag 14, dem fünften Siebbelag 15 sowie dem sechsten Siebbelag 16 gebildet wird. Im Übrigen wird wiederum auf die vorhergehende Beschreibung zu Fig. 1 verwiesen.

Fig. 5 zeigt in einer Schrägansicht eine Anordnung eines erfindungsgemäßen Systems 50, umfassend eine Siebvorrichtung 1 sowie zwei Sortiervorrichtungen 60, 70, die der Siebvorrichtung 1 jeweils nachgeordnet sind. Zur besseren Darstellbarkeit sind die beiden Sortiervorrichtungen 60, 70 jeweils mit strichlierten Konturlinien als Drahtgittermodell skizziert. Die Siebvorrichtung 1 ist hier beispielsweise baugleich mit der zuvor in Fig. 2 veranschaulichten zweiten Ausführungsform. Zur Funktionsbeschreibung der Siebvorrichtung 1 wird auf die obige Figurenbeschreibung zu Fig. 2 verwiesen. Die erste Sortiervorrichtung 60 dient hier zur Feinkornsortierung und ist dem zweiten Feinkornstrom F2 aus der Siebvorrichtung 1 nachgeordnet. Der zweite Feinkornstrom F2 gelangt aus der Siebvorrichtung 1 über eine erste Beschickungsrinne 61 in die erste Sortiervorrichtung 60. Die zweite Sortiervorrichtung 70 dient zur Grobkornsortierung und ist dem Grobkornstrom G aus der Siebvorrichtung 1 nachgeordnet. Der Grobkornstrom G gelangt aus der Siebvorrichtung 1 über eine zweite Beschickungsrinne 71 in die zweite Sortiervorrichtung 70.

Das hier gezeigte System 50 ist beispielsweise dazu geeignet, Altglas zu sortieren. Die beiden Sortiervorrichtungen 60, 70 sind jeweils optische Sortiervorrichtungen, die dazu eingerichtet sind, Altglas in zumindest zwei unterschiedliche Farbfraktionen zu sortieren.

Das System 50 umfasst weiters eine zentrale Steuerungseinrichtung 80, wobei die Steuerungseinrichtung 80 jeweils signaltechnisch mit der Siebvorrichtung 1 sowie mit den beiden Sortiervorrichtungen 60, 70 gekoppelt ist. Die Steuerungseinrichtung 80 ist dazu eingerichtet, anhand von Steuerungssignalen 81 der Sortiervorrichtungen 60, 70 im laufenden Betrieb der Siebvorrichtung 1 den jeweiligen Aufgabeort A1 bis A4 der Siebgutaufgabeeinrichtung 30 auf die Siebfläche 10 in Längsförderrichtung R variabel einzustellen. Die Steuerungssignale 81 können beispielsweise drahtlose Funksignale sein. Alternativ oder in Ergänzung zu drahtlosen Steuerungssignalen 81 dienen hier beispielsweise pneumatische Steuerungssignale 81 in Form von Ausblasimpulsen der Sortiervorrichtungen 60, 70 zur Steuerung, um den Aufgabeort A1 bis A4 des Siebguts S in Längsförderrichtung R in Bezug auf die Siebfläche 10 variabel verstellen zu können. Die Steuerungssignalwege 81 sind in Fig. 5 als strichpunktierte Linien angedeutet. Die Steuerung des Systems 50 kann beispielsweise durch die Anzahl der Ausblasimpulse der nachgeschalteten Sortiervorrichtungen 60, 70 erfolgen.

Von der zentralen Steuerungseinrichtung 80 können hier beispielsweise Stellantriebe 85 der Siebvorrichtung 1, wobei jeweils ein Stellantrieb 85 einer Bodenklappe 33 in der Förderrinne 32 der Fördereinrichtung 31 zugeordnet ist, beispielsweise mittels pneumatischer Steuerungssignale 81 so angesteuert werden, dass die jeweils für die aktuelle Siebtrennaufgabe entsprechende Bodenklappe 33 variabel geöffnet wird und so der jeweils geeignete Aufgabeort A1 bis A4 variabel eingestellt wird.

Um beispielsweise bei einem erhöhten Feinkornanteil F bzw. einem erhöhten Anteil einer ersten Feinkornfraktion F1 und/oder einer zweiten Feinkornfraktion F2 im Siebgut S die Überlastung der nachgeordneten Sortiervorrichtung 60 für Feinkorn zu verhindern, kann bei Überschreitung einer voreinstellbaren Impulszahl an Ausblasimpulsen 81 der Feinkorn-Sortiervorrichtung 60 von der Steuerungseinrichtung 80 der Aufgabepunkt A1 in der Siebvorrichtung 1 schrittweise von der Aufgabeseite 18 ausgehend in Richtung zur Abgabeseite 19 der Siebfläche 10 hin verschoben werden. In diesem Fall können der Trennschnitt verkleinert, die Menge an Feingut F bzw. an Feingutfraktionen F1 und/oder F2, das die Siebvorrichtung 1 verlässt, reduziert und somit eine Überlastung der nachgeordneten Feinkorn-Sortiervorrichtung 60 verhindert werden.

Im umgekehrten Fall kann beispielsweise bei einem erhöhten Grobkornanteil G im Siebgut S die Überlastung einer nachgeordneten Sortiervorrichtung 70 für Grobkorn verhindert werden, indem bei Überschreitung einer voreinstellbaren Impulszahl an Ausblasimpulsen 81 der Grobkorn-Sortiervorrichtung 70 der Aufgabepunkt A1 in der Siebvorrichtung 1 schrittweise in Richtung zur Aufgabeseite 18 der Siebfläche 10 hin verschoben wird. In einem solchen Fall können der Trennschnitt vergrößert, die Menge an Feingut F bzw. an Feingutfraktionen F1 und/oder F2 erhöht bzw. die Menge an Grobgut G verringert und somit eine Überlastung der nachgeordneten Grobkorn-Sortiervorrichtung 70 verhindert werden.

### BEZUGSZEICHENLISTE

- 1: Siebvorrichtung
- 2: Gehäuse; Siebkasten
- 3: Antrieb; Unwuchtantrieb
- 4: Schwinglager; Federlager
- 5: Förderboden für Feingut
- 6: Aufgabeöffnung für Siebgutzufuhr
- 7: Auslassöffnung für Feinkornfraktion
- 8: Auslassöffnung für Grobkornfraktion
- 9: Schwingungsrichtung des Siebkastens (Doppelpfeil)
- 10: (erste) Siebfläche
- 11: (erster) Siebbelag
- 12: (zweiter) Siebbelag
- 13: (dritter) Siebbelag
- 14: (vierter) Siebbelag
- 15: (fünfter) Siebbelag
- 16: (sechster) Siebbelag
- 17: Sieblänge
- 18: Aufgabeseite
- 19: Abgabeseite
- 20: Querträger
- 21: (erste) Sieblochweite
- 22: (zweite) Sieblochweite
- 23: (dritte) Sieblochweite
- 24: (vierte) Sieblochweite
- 25: (fünfte) Sieblochweite
- 26: (sechste) Sieblochweite
- 30: Siebgutaufgabeeinrichtung
- 31: Fördereinrichtung
- 32: Förderrinne
- 33: Bodenklappe
- 34: Schwenk- bzw. Klapprichtung der Bodenklappe (Doppelpfeil)
- 35: Förderband
- 36: Schwenkschurre
- 40: Feinsiebfläche
- 41: Siebbelag zur Feinabsiebung
- 42: Auslassöffnung für Feinkornfraktion
- 50: System
- 60: (erste) Sortiervorrichtung für Feinkornsortierung
- 61: (erste) Beschickungsrinne für Feinkornstrom
- 70: (zweite) Sortiervorrichtung für Grobkornsortierung
- 71: (zweite) Beschickungsrinne für Grobkornstrom
- 80: Steuerungseinrichtung
- 81: Steuerungssignal(leitung); pneumatisches Steuerungssignal
- 85: Stellantrieb für Fördereinrichtung
- A1: erster Aufgabeort (Pfeil)
- A2: zweiter Aufgabeort (Pfeil)
- A3: dritter Aufgabeort (Pfeil)
- A4: vierter Aufgabeort (Pfeil)
- F: Feinkornfraktion; Feinkornstrom
- F1: erste Feinkornfraktion; erster Feinkornstrom (Pfeil)
- F2: zweite Feinkornfraktion; zweiter Feinkornstrom (Pfeil)
- G: Grobkornfraktion; Grobkornstrom (Pfeil)
- L: variable Länge der Siebgutaufgabe- bzw. Fördereinrichtung
- L1: erste Länge der Siebgutaufgabe- bzw. Fördereinrichtung
- L2: zweite Länge der Siebgutaufgabe- bzw. Fördereinrichtung
- L3: dritte Länge der Siebgutaufgabe- bzw. Fördereinrichtung
- L4: vierte Länge der Siebgutaufgabe- bzw. Fördereinrichtung
- P1: erste Position der Siebgutaufgabe- bzw. Fördereinrichtung
- P2: zweite Position der Siebgutaufgabe- bzw. Fördereinrichtung
- P3: dritte Position der Siebgutaufgabe- bzw. Fördereinrichtung
- P4: vierte Position der Siebgutaufgabe- bzw. Fördereinrichtung
- R: Längsförderrichtung (Pfeil)
- S: aufgegebenes Siebgut; Siebgutstrom (Pfeil)
- α: Neigungswinkel

## Patentansprüche

1. Siebvorrichtung (1), umfassend einen mit einem Antrieb (3) in Schwingung (9) versetzbaren Siebkasten (2) mit zumindest einer Siebfläche (10), sowie eine Siebgutaufgabeeinrichtung (30) zur Aufgabe von Siebgut (S) an einen Aufgabeort (A1) auf der zumindest einen Siebfläche (10), wobei die zumindest eine Siebfläche (10) in einer vorgesehenen Längsförderrichtung (R) des Siebgutes (S) gesehen eine Sieblänge (17) aufweist, **dadurch gekennzeichnet, dass** der Aufgabeort (A1,A2,A3,A4) in Längsförderrichtung (R) in Bezug auf die zumindest eine Siebfläche (10) variabel einstellbar ist.

2. Siebvorrichtung (1) nach Anspruch 1, **dadurch gekennzeichnet, dass** sich die Siebfläche (10) in Längsförderrichtung (R) von einer der Siebgutaufgabeeinrichtung (30) zugewandten Aufgabeseite (18) bis zu einer der Aufgabeseite (18) gegenüberliegenden Abgabeseite (19) erstreckt, wobei der Aufgabeort (A1,A2,A3,A4) in Längsförderrichtung (R) zwischen der Aufgabeseite (18) und der Abgabeseite (19) der zumindest einen Siebfläche (10) variabel einstellbar ist.

3. Siebvorrichtung (1) nach Anspruch 1 oder 2, **dadurch gekennzeichnet, dass** eine Lageposition (P1,P2,P3,P4) der Siebgutaufgabeeinrichtung (30) in Längsförderrichtung (R) in Bezug auf die zumindest eine Siebfläche (10) verstellbar (L,L1,L2,L3,L4) ist.

4. Siebvorrichtung (1) nach einem der Ansprüche 1 bis 3, **dadurch gekennzeichnet, dass** die Siebgutaufgabeeinrichtung (30) eine in Längsförderrichtung (R) verstellbare (L,L1,L2,L3,L4) Fördereinrichtung (31) umfasst, wobei eine variable Lageposition (P1,P2,P3,P4) eines freien Endes der Fördereinrichtung (31) den jeweiligen Aufgabeort (A1,A2,A3,A4) zur Aufgabe des Siebgutes (S) auf die zumindest eine Siebfläche (10) bestimmt.

5. Siebvorrichtung (1) nach Anspruch 4, **dadurch gekennzeichnet, dass** die Fördereinrichtung (31) ein Förderband (35) ist oder umfasst.

6. Siebvorrichtung (1) nach Anspruch 4, **dadurch gekennzeichnet, dass** die Fördereinrichtung (31) eine Förderrinne (32) ist oder umfasst.

7. Siebvorrichtung (1) nach Anspruch 6, **dadurch gekennzeichnet, dass** die Förderrinne (32) zumindest eine schwenkbare (34) Bodenklappe (33), vorzugsweise mehrere in Längsförderrichtung (R) hintereinander angeordnete schwenkbare (34) Bodenklappen (33), aufweist.

8. Siebvorrichtung (1) nach Anspruch 4, **dadurch gekennzeichnet, dass** die Fördereinrichtung (31) eine in Längsförderrichtung (R) relativ zur zumindest einen Siebfläche (10) längenverstellbare (L) Schwenkschurre (36) ist oder umfasst.

9. Siebvorrichtung (1) nach einem der Ansprüche 1 bis 8, **dadurch gekennzeichnet, dass** die zumindest eine Siebfläche (10) zumindest einen ersten Siebflächenabschnitt mit einer ersten Sieblochweite (21) sowie einen zweiten Siebflächenabschnitt mit einer von der ersten Sieblochweite (21) unterschiedlichen, zweiten Sieblochweite (22) aufweist.

10. Siebvorrichtung (1) nach einem der Ansprüche 1 bis 9, **dadurch gekennzeichnet, dass** die zumindest eine Siebfläche (10) durch eine Vielzahl von Siebflächenabschnitten gebildet ist, wobei jeder Siebflächenabschnitt jeweils eine bestimmte Sieblochweite (21,22,23,24,25,26) aufweist, wobei sich die Sieblochweiten (21,22,23,24,25,26) der unterschiedlichen Siebflächenabschnitte jeweils voneinander unterscheiden.

11. Siebvorrichtung (1) nach einem der Ansprüche 1 bis 10, **dadurch gekennzeichnet, dass** in Längsförderrichtung (R) des Siebgutes (S) gesehen die Sieblochweiten (21,22,23,24,25,26) der Siebflächenabschnitte der zumindest einen Siebfläche (10) von der Aufgabeseite (18) zur Abgabeseite (19) der zumindest einen Siebfläche (10) abnehmen.

12. Siebvorrichtung (1) nach einem der Ansprüche 1 bis 11, **dadurch gekennzeichnet, dass** die zumindest eine Siebfläche (10) von einem Siebbelag (11) gebildet ist, wobei der Siebbelag (11) zumindest einen ersten Siebbelagsabschnitt mit einer ersten Sieblochweite (21), sowie einen an den ersten Siebbelagsabschnitt angrenzenden, zweiten Siebbelagsabschnitt mit einer von der ersten Sieblochweite (21) unterschiedlichen, zweiten Sieblochweite (22) umfasst.

13. Siebvorrichtung (1) nach einem der Ansprüche 1 bis 11, **dadurch gekennzeichnet, dass** die zumindest eine Siebfläche (10) von zumindest zwei oder mehreren Siebbelägen (11,12,13,14,15,16) gebildet ist, wobei jeder Siebbelag (11,12,13,14,15,16) jeweils eine bestimmte Sieblochweite (21,22,23,24,25,26) aufweist, wobei sich die Sieblochweiten (21,22,23,24,25,26) der unterschiedlichen Siebbeläge (11,12,13,14,15,16) jeweils voneinander unterscheiden.

14. Siebvorrichtung (1) nach Anspruch 13, **dadurch gekennzeichnet, dass** die zumindest zwei oder mehreren Siebbeläge (11,12,13,14,15,16) jeweils als Querstreifen zwischen Querträgern (20) der zumindest einen Siebfläche (10) angeordnet sind.

15. Siebvorrichtung (1) nach einem der Ansprüche 1 bis 14, **dadurch gekennzeichnet, dass** die zumindest eine Siebfläche (10) zumindest abschnittsweise von einem ersten, starr eingebauten Siebbelag (11) gebildet ist.

16. Siebvorrichtung (1) nach einem der Ansprüche 1 bis 14, **dadurch gekennzeichnet, dass** die zumindest eine Siebfläche (10) zumindest abschnittsweise von einem ersten Siebbelag (11) in Form einer beweglich gelagerten Siebmatte gebildet ist, wobei vorzugsweise eine Schwingung der beweglich gelagerten Siebmatte einstellbar ist.

17. Siebvorrichtung (1) nach einem der Ansprüche 1 bis 16, **dadurch gekennzeichnet, dass** der zumindest einen Siebfläche (10) mit in Längsförderrichtung (R) variabel einstellbarem Aufgabeort (A1,A2,A3,A4) zur Aufgabe von Siebgut (S) auf die zumindest eine Siebfläche (10) eine weitere, zweite Siebfläche in Längsförderrichtung (R) nachgeordnet ist, wobei die weitere, zweite Siebfläche wiederum eine Siebgutaufgabeeinrichtung aufweist, bei der ein Aufgabeort zur Aufgabe von Siebgut (S) auf die zweite Siebfläche in Längsförderrichtung (R) relativ zur zweiten Siebfläche variabel einstellbar ist.

18. System (50), umfassend:
- eine Siebvorrichtung (1) nach einem der Ansprüche 1 bis 17,
- zumindest eine der Siebvorrichtung (1) nachgeordnete Sortiervorrichtung (60, 70), sowie
- eine Steuerungseinrichtung (80), welche Steuerungseinrichtung (80) jeweils signaltechnisch mit der Siebvorrichtung (1) sowie mit der zumindest einen Sortiervorrichtung (60, 70) gekoppelt ist, wobei die Steuerungseinrichtung (80) dazu eingerichtet ist, anhand von Steuerungssignalen (81) der zumindest einen Sortiervorrichtung (60, 70) im laufenden Betriebszustand der Siebvorrichtung (1) einen Aufgabeort (A1,A2,A3,A4) der Siebgutaufgabeeinrichtung (30) zur Aufgabe von Siebgut (S) auf die zumindest eine Siebfläche (10) in Längsförderrichtung (R) in Bezug auf die zumindest eine Siebfläche (10) variabel einzustellen.

19. System (50) nach Anspruch 18, **dadurch gekennzeichnet, dass** die zumindest eine Sortiervorrichtung (60, 70) eine optische Sortiervorrichtung ist und das System (50) vorzugsweise dazu eingerichtet ist, Altglas in zumindest zwei unterschiedliche Farbfraktionen zu sortieren.

## Geänderte Patentansprüche

### Geänderte Patentansprüche gemäss Regel 137(2) EPÜ.

1. Siebvorrichtung (1), umfassend einen mit einem Antrieb (3) in Schwingung (9) versetzbaren Siebkasten (2) mit zumindest einer Siebfläche (10), sowie eine Siebgutaufgabeeinrichtung (30) zur Aufgabe von Siebgut (S) an einen Aufgabeort (A1) auf der zumindest einen Siebfläche (10), wobei die zumindest eine Siebfläche (10) in einer vorgesehenen Längsförderrichtung (R) des Siebgutes (S) gesehen eine Sieblänge (17) aufweist, wobei der Aufgabeort (A1,A2,A3,A4) in Längsförderrichtung (R) in Bezug auf die zumindest eine Siebfläche (10) variabel einstellbar ist, **dadurch gekennzeichnet, dass** eine Lageposition (P1,P2,P3,P4) der Siebgutaufgabeeinrichtung (30) in Längsförderrichtung (R) in Bezug auf die zumindest eine Siebfläche (10) verstellbar (L,L1,L2,L3,L4) ist.

2. Siebvorrichtung (1) nach Anspruch 1, **dadurch gekennzeichnet, dass** sich die Siebfläche (10) in Längsförderrichtung (R) von einer der Siebgutaufgabeeinrichtung (30) zugewandten Aufgabeseite (18) bis zu einer der Aufgabeseite (18) gegenüberliegenden Abgabeseite (19) erstreckt, wobei der Aufgabeort (A1,A2,A3,A4) in Längsförderrichtung (R) zwischen der Aufgabeseite (18) und der Abgabeseite (19) der zumindest einen Siebfläche (10) variabel einstellbar ist.

3. Siebvorrichtung (1) nach einem der Ansprüche 1 bis 2, **dadurch gekennzeichnet, dass** die Siebgutaufgabeeinrichtung (30) eine in Längsförderrichtung (R) verstellbare (L,L1,L2,L3,L4) Fördereinrichtung (31) umfasst, wobei eine variable Lageposition (P1,P2,P3,P4) eines freien Endes der Fördereinrichtung (31) den jeweiligen Aufgabeort (A1,A2,A3,A4) zur Aufgabe des Siebgutes (S) auf die zumindest eine Siebfläche (10) bestimmt.

4. Siebvorrichtung (1) nach Anspruch 3, **dadurch gekennzeichnet, dass** die Fördereinrichtung (31) ein Förderband (35) ist oder umfasst.

5. Siebvorrichtung (1) nach Anspruch 3, **dadurch gekennzeichnet, dass** die Fördereinrichtung (31) eine Förderrinne (32) ist oder umfasst.

6. Siebvorrichtung (1) nach Anspruch 5, **dadurch gekennzeichnet, dass** die Förderrinne (32) zumindest eine schwenkbare (34) Bodenklappe (33), vorzugsweise mehrere in Längsförderrichtung (R) hintereinander angeordnete schwenkbare (34) Bodenklappen (33), aufweist.

7. Siebvorrichtung (1) nach Anspruch 3, **dadurch gekennzeichnet, dass** die Fördereinrichtung (31) eine in Längsförderrichtung (R) relativ zur zumindest einen Siebfläche (10) längenverstellbare (L) Schwenkschurre (36) ist oder umfasst.

8. Siebvorrichtung (1) nach einem der Ansprüche 1 bis 7, **dadurch gekennzeichnet, dass** die zumindest eine Siebfläche (10) zumindest einen ersten Siebflächenabschnitt mit einer ersten Sieblochweite (21) sowie einen zweiten Siebflächenabschnitt mit einer von der ersten Sieblochweite (21) unterschiedlichen, zweiten Sieblochweite (22) aufweist.

9. Siebvorrichtung (1) nach einem der Ansprüche 1 bis 8, **dadurch gekennzeichnet, dass** die zumindest eine Siebfläche (10) durch eine Vielzahl von Siebflächenabschnitten gebildet ist, wobei jeder Siebflächenabschnitt jeweils eine bestimmte Sieblochweite (21,22,23,24,25,26) aufweist, wobei sich die Sieblochweiten (21,22,23,24,25,26) der unterschiedlichen Siebflächenabschnitte jeweils voneinander unterscheiden.

10. Siebvorrichtung (1) nach einem der Ansprüche 1 bis 9, **dadurch gekennzeichnet, dass** in Längsförderrichtung (R) des Siebgutes (S) gesehen die Sieblochweiten (21,22,23,24,25,26) der Siebflächenabschnitte der zumindest einen Siebfläche (10) von der Aufgabeseite (18) zur Abgabeseite (19) der zumindest einen Siebfläche (10) abnehmen.

11. Siebvorrichtung (1) nach einem der Ansprüche 1 bis 10, **dadurch gekennzeichnet, dass** die zumindest eine Siebfläche (10) von einem Siebbelag (11) gebildet ist, wobei der Siebbelag (11) zumindest einen ersten Siebbelagsabschnitt mit einer ersten Sieblochweite (21), sowie einen an den ersten Siebbelagsabschnitt angrenzenden, zweiten Siebbelagsabschnitt mit einer von der ersten Sieblochweite (21) unterschiedlichen, zweiten Sieblochweite (22) umfasst.

12. Siebvorrichtung (1) nach einem der Ansprüche 1 bis 10, **dadurch gekennzeichnet, dass** die zumindest eine Siebfläche (10) von zumindest zwei oder mehreren Siebbelägen (11,12,13,14,15,16) gebildet ist, wobei jeder Siebbelag (11,12,13,14,15,16) jeweils eine bestimmte Sieblochweite (21,22,23,24,25,26) aufweist, wobei sich die Sieblochweiten (21,22,23,24,25,26) der unterschiedlichen Siebbeläge (11,12,13,14,15,16) jeweils voneinander unterscheiden.

13. Siebvorrichtung (1) nach Anspruch 12, **dadurch gekennzeichnet, dass** die zumindest zwei oder mehreren Siebbeläge (11,12,13,14,15,16) jeweils als Querstreifen zwischen Querträgern (20) der zumindest einen Siebfläche (10) angeordnet sind.

14. Siebvorrichtung (1) nach einem der Ansprüche 1 bis 13, **dadurch gekennzeichnet, dass** die zumindest eine Siebfläche (10) zumindest abschnittsweise von einem ersten, starr eingebauten Siebbelag (11) gebildet ist.

15. Siebvorrichtung (1) nach einem der Ansprüche 1 bis 13, **dadurch gekennzeichnet, dass** die zumindest eine Siebfläche (10) zumindest abschnittsweise von einem ersten Siebbelag (11) in Form einer beweglich gelagerten Siebmatte gebildet ist, wobei vorzugsweise eine Schwingung der beweglich gelagerten Siebmatte einstellbar ist.

16. Siebvorrichtung (1) nach einem der Ansprüche 1 bis 15, **dadurch gekennzeichnet, dass** der zumindest einen Siebfläche (10) mit in Längsförderrichtung (R) variabel einstellbarem Aufgabeort (A1,A2,A3,A4) zur Aufgabe von Siebgut (S) auf die zumindest eine Siebfläche (10) eine weitere, zweite Siebfläche in Längsförderrichtung (R) nachgeordnet ist, wobei die weitere, zweite Siebfläche wiederum eine Siebgutaufgabeeinrichtung aufweist, bei der ein Aufgabeort zur Aufgabe von Siebgut (S) auf die zweite Siebfläche in Längsförderrichtung (R) relativ zur zweiten Siebfläche variabel einstellbar ist.

17. System (50), umfassend:
- eine Siebvorrichtung (1) nach einem der Ansprüche 1 bis 16,
- zumindest eine der Siebvorrichtung (1) nachgeordnete Sortiervorrichtung (60, 70), sowie
- eine Steuerungseinrichtung (80), welche Steuerungseinrichtung (80) jeweils signaltechnisch mit der Siebvorrichtung (1) sowie mit der zumindest einen Sortiervorrichtung (60, 70) gekoppelt ist, wobei die Steuerungseinrichtung (80) dazu eingerichtet ist, anhand von Steuerungssignalen (81) der zumindest einen Sortiervorrichtung (60, 70) im laufenden Betriebszustand der Siebvorrichtung (1) einen Aufgabeort (A1,A2,A3,A4) der Siebgutaufgabeeinrichtung (30) zur Aufgabe von Siebgut (S) auf die zumindest eine Siebfläche (10) in Längsförderrichtung (R) in Bezug auf die zumindest eine Siebfläche (10) variabel einzustellen.

18. System (50) nach Anspruch 17, **dadurch gekennzeichnet, dass** die zumindest eine Sortiervorrichtung (60, 70) eine optische Sortiervorrichtung ist und das System (50) vorzugsweise dazu eingerichtet ist, Altglas in zumindest zwei unterschiedliche Farbfraktionen zu sortieren.
